# EUROPÄISCHE PATENTSCHRIFT

(11) **EP 0 320 662 B1**
(45) Veröffentlichungstag und Bekanntmachung des Hinweises auf die Patenterteilung: **19.09.1990**
(21) Anmeldenummer: 88119400.5
(22) Anmeldetag: 22.11.1988
(51) Int. Cl.: C10B 25/06, C10B 29/06

(54) **Kammerrahmenabdichtung von Horizontalkammerverkokungsöfen**
Door jamb sealing of coke ovens with horizontal chambers
Etanchéisation des cadres de porte de fours à coke à chambres horizontales

(30) Priorität: 05.12.1987 DE 3741301
(43) Veröffentlichungstag der Anmeldung: 21.06.1989
(73) Patentinhaber: Still Otto GmbH, 44718 Bochum (DE)
(72) Erfinder: Abendroth, Werner, D-4358 Haltern (DE)
(74) Vertreter: Dahlkamp, Heinrich-Leo, Dipl.-Ing.

(56) Entgegenhaltungen:
- DE-A- 2 709 678
- DE-A- 2 728 411
- DE-B- 1 041 005
- US-A- 2 025 967

## Beschreibung

Die Erfindung bezieht sich auf eine Kammerrahmenabdichtung von Horizontalkammerverkokungs- öfen gemäß Oberbegriff des ersten Anspruches.

Aus der DE-OS 27 28 411 ist eine derartige Vorrichtung zur Kammerrahmenabdichtung von Verkokungsofenbatterien bekannt, wobei hinter den Ankerständern eine Stahlplatte angeordnet ist, an der mittels Nieten über der Höhe mehrere Gußpanzerplatten befestigt sind. Diese Gußpanzerplatten erstrecken sich seitlich bis hinter die Kammerrahmen. Hinter dem Kammerrahmen und den äußeren Enden der Gußpanzer befindet sich dabei auf der dem Mauerwerk zugewandten Seite eine mehrfach geteilte profilierte Steinschutzleiste. Die Zwischenräume zwischen Ofenkopfmauerwerk, Steinschutzleiste, Kammerrahmen und dem Gußpanzer sind dabei mit hitzebeständigem Dichtungsmaterial, z. B. keramischen Fasermatten, ausgefüllt.

Aufgrund der üblichen großen Temperaturschwankungen und der damit verbundenen Wärmedehnungen und unterschiedlichen Verformungen von Kammerrahmen und Gußpanzer hat es in der Vergangenheit immer wieder Schwierigkeiten bereitet, für eine gute Kam merrahmenabdichtung zu sorgen. Insbesondere an den senkrechten, von außen erreichbaren Stemmfugen zwischen Gußpanzer und Kammerrahmen kam es leicht zu Undichtigkeiten, wenn die Dichtmaterialien sich gelöst haben und aus den Stemmfugen herausgefallen sind.

Aufgabe der Erfindung ist es, für eine dauerhafte gasdichte Kammerrahmenabdichtung zu sorgen.

Die Erfindung wird durch die im Kennzeichen des ersten Anspruches angegebenen Merkmale gelöst. Weitere Ausführungsformen der Erfindung sind in den Unteransprüchen 2 bis 7 wiedergegeben.

Durch die Verwendung einer umlaufenden elastischen Membrandichtungsplatte ist auch bei größeren Wärmedehnungen und gröeren Verformungen des Kammerrahmens immer eine gleichbleibende vollständige Abdichtung zwischen Kammerrahmen und Steinschutzleiste bzw. Ofenkopfmauerwerk gewährleistet, so daß im Bereich der Kammerrahmen und Wandschutzplatten keine Rohgasemissionen auftreten. Dabei sorgen die umlaufenden elastischen Membrandichtungsplatten, die zweckmäßig mit einem umlaufenden Flacheisen an den Kammerrahmen bzw. die Steinschutzleiste geklemmt werden, für eine gleichbleibende Anpressung der als Weichdichtung ausgebildeten Dichtelemente.

Selbst wenn die Weichdichtungen im laufenden Betrieb aufgrund von Teeransätzen an Elastizität verloren haben, werden sie durch die Membrandichtungsplatte weiterhin gegen die Dichtungsflächen gepreßt. Dabei kann die Anpressung am freien Ende zusätzlich durch ein aktives Anpreßelement unterstützt werden. Diese Anpreßelemente können aus einem umlaufenden oder aus über den Umfang geteilten elastischen Rohren bestehen.

Altematiy können die Anpreßelemente aber auch aus über den Umfang verteilt angeordneten federbelasteten Druckstößeln bestehen, die in einer durchgehenden Bohrung des Kammerrahmens angeordnet sind und dessen Anpreßkräfte auf einfache Weise von außen einstellbar sind. Während früher die Gußpanzerung in der Regel über der Höhe verteilt aus einzelnen Platten von ca. 1 m Höhe bestanden, die mit einer durchgehenden vorderen elastischen Stahlplatte vernietet waren, sieht die Erfindung vor, daß über der gesamten Kammerhöhe eine durchgehende Wandschutzplatte, vorzugsweise aus Stahl, angeordnet ist, die mit seitlichen Auflagenocken hinter am Kammerrahmen befindliche Gegennocken greift und daß Wandschutzplatte und Kammerrahmen im Zusammenwirken mit äußeren Befestigungslaschen eine feste Verbindung bilden.

Durch die dauerhafte erfindungsgemäße Abdichtung der Innenseite des Kammerrahmens gegenüber der Steinschutzleiste bzw. dem Kopfmauerwerk, insbesondere auf die häufig problematische Abdichtung der senkrechten Stemmfuge zwischen Kammerrahmen und den Wandschutzplatten, kann verzichtet werden.

Die Erfindung wird anhand der beigefügten Figuren 1 und 2 beispielsweise näher erläutert.

Die Figuren zeigen im Querschnitt einen Teil einer Hälfte der Ofenkopfkonstruktion, die vor der Heizwand angeordnet ist. Im Bereich der Läuferwand ist vor dem Ofenkopfmauerwerk (14) eine dünne metallische Steinschutzleiste (8) angeordnet, die einerseits von dem Kammerrahmen (6) und andererseits von der Wandschutzplatte (3) vor dem Ofenkopfmauerwerk (14) gehalten wird. Die Wandschutzplatte (3) steht senkrecht mit Abstand hinter dem Ankerständer (1) und wird mit Hilfe von federbelasteten Druckstößeln (2) gehalten. Über an sich bekannte an der Wandschutzplatte (3) angeordnete Befestigungslaschen (4) wird der Kammerrahmen (6) von außen gehalten. Auf der inneren Seite liegt der Kammerrahmen mit Gegennocken (7) an seitlichen Auflagenocken der Wandschutzplatte auf. An einem zum Ofenmauerwerk gerichteten inneren Vorsprung des Kammerrahmens (6) ist über den gesamten Umfang die Membrandichtungsplatte (12) mit Hilfe von Flacheisen (9) und Befestigungsschrauben (10) ver schraubt. Das freie zur Heizwandmitte gerichtete Ende der Membrandichtungsplatte (12) ist am Ende zur Steinschutzleiste (8) hin umgebogen, so daß zwischen der Membrandichtungsplatte (12) und der Steinschutzleiste (8) als Weichdichtelemente Dichtungsschnüre (11) Platz finden. Zwischen Kammerrahmen (6) und der Membrandichtungsplatte (12) ist als zusätzliches Anpreßelement ein im eingebauten Zustand unter Spannung stehendes elastisches Rohr eingeklemmt (vgl. Figur 1).

In der Figur 2 ist als aktives Anpreßelement anstelle des elastischen Rohres (13) ein von einer Schraubenfeder (20) gegen die Membrandichtungsplatte (12) gepreßter Druckstößel (19) angeordnet. Dieser Druckstößel (19) ist in einer Bohrung des Kammerrahmens (6) geführt, wobei die Anpreßkraft von außen eingestellt werden kann. In den Figuren ist weiterhin zum Abbau der Temperatur vom heißen Ofenkopfmauerwerk nach außen bis zur Wandschutzplatte eine Isolierung (18) z. B. aus keramischem Material, Isolierplatten (17) und eine Stampfmasse (16) angeordnet. Zwischen der Steinschutzleiste (8) und dem Ofenkopfmauerwerk (14) befindet sich eine Mörtelfuge (15). Bei der Verwendung dieser relativ dünnen Steinschutzleiste, die auch höheren Temperaturen ausgesetzt werden kann, kann die gesamte Läuferwand bis direkt hinter die Steinschutzleiste aus Silikamaterial ausgeführt sein. Auf die Zwischenschaltung von einzelnen Lagen von Schamottematerial kann verzichtet werden, da die Gefahr der Zerstörung von Silikamaterial aufgrund thermischer Spannungen auch in diesem Bereich der Ofenköpfe nicht besteht.

### Bezugszeichenliste

(1) Ankerständer
(2) federbelasteter Druckstößel
(3) Wandschutzplatte
(4) Befestigungslasche
(5) seitliche Auflagenocken an (3)
(6) Kammerrahmen
(7) seitliche Gegennocken an (6)
(8) Steinschutzleiste
(9) Flacheisen
(10) Befestigungsschraube
(11) Dichtungsschnur als Dichtelement
(12) Membrandichtungsplatte
(13) elastisches Rohr
(14) Ofenkopfmauerwerk
(15) Mörtelfuge
(16) Stampfmasse
(17) Isclierplatten
(18) Isolierung (keramisches Material)
(19) Druckstößel
(20) Schraubenfeder

## Patentansprüche

1. Kammerrahmenabdichtung von Horizontalkammerverkokungsöfen mit vor den Kopfseiten der. Ofen stehenden senkrechten Ankerständern zur Abstützung der dahinter angeordneten Wandschutzplatten, wobei die seitlichen Enden der Wandschutzplatten sich bis hinter den die Kammeröffnung umgebenden Kammerrahmen erstrecken und die ofenkopfseitige Fläche des Kammerrahmens mit einem Dichtelement gegenüber dem Ofenkopfmauerwerk oder einer dazwischen angeordneten Steinschutzleiste abgedichtet ist, dadurch gekennzeichnet, daß das Dichtelement (11) an einer umlaufenden elastischen Membrandichtungsplatte (12) angeordnet ist, die am Kammerrahmen (6) oder an der Steinschutzleiste (8) befestigt ist und das Dichtelement (11) federnd gegen die Steinschutzleiste (8) bzw. das Ofenkopfmauerwerk (14) oder gegen den Kammerrahmen (6) preßt.

2. Kammerrahmenabdichtung nach Anspruch 1, dadurch gekennzeichnet, daß die Membrandichtungsplatte (12) mit einem umlaufenden Flacheisen (9) mit dem Kammerrahmen (6) bzw. der Steinschutzleiste (8) verschraubt ist.

3. Kammerrahmenabdichtng nach Anspruch 1 oder 2, dadurch gekennzeichnet, daß das Dichtelement (11) als Weichdichtung aus ein oder mehreren Dichtschnüren besteht.

4. Kammerrahmenabdichtung nach Anspruch 1 oder 2, dadurch gekennzeichnet, daß die Membrandichtungsplatte (12) an ihrem freien Ende mit einem zusätzlichen aktiven Anpreßelement (13)/(19) gegen die einteilige Steinschutzleiste (8) bzw. das Ofenkopfmauerwerk (14) gepreßt wird.

5. Kammerrahmenabdichtung nach Anspruch 4, dadurch gekennzeichnet, daß das zusätzliche Anpreßelement aus einem umlaufenden oder geteiltem elastischen Rohr(en) (13) besteht.

6. Kammerrahmenabdichtung nach Anspruch 4, dadurch gekennzeichnet, daß jedes Anpreßelement aus einem federbelasteten Druckstößel (19) besteht, der in einer durchgehenden Bohrung des Kammerrahmens (6) angeordnet ist und dessen Anpreßkraft von außen einstellbar ist.

7. Kammerrahmenabdichtung nach Anspruch 1, dadurch gekennzeichnet, daß über der gesamten Kammerhöhe eine durchgehende Wandschutzplatte (3) angeordnet ist, die mit seitlichen Auflagenocken (5) hinter am Kammerrahmen (6) befindliche Gegennocken (7) greift und daß Wandschutzplatten (3) und Kammerrahmen (6) imZusammenwirken mitäußeren Befestigungslaschen (4) eine starre Verbindung bilden.

## Claims

1. Door jamb sealing of coke ovens with horizontal chambers with buckstays arranged vertically in front of the quoin ends of the ovens and supporting the wall protection plates behind them with the lateral ends of the wall protection plates extending under the door jamb surrounding the chamber opening and the door jamb side facing the oven quoin being sealed towards the oven quoin brickwork or against a brick protection strip arranged in between by means of a sealing element characterized in that the sealing element (11) is arranged on a circumferential flexible diaphragm sealing plate (12) which is attached to the door jamb (6) or to the brick protection plate (8) and presses the sealing element (11) resiliently against the brick protection plate (8) and the oven quoin brickwork (14) or against the door jamb (6).

2. Door jamb sealing according to claim 1 characterized in that the diaphragm sealing plate (12) is bolted to the door jamb (6) and the brick protection strip (8) by using a circumferential flat iron element (9).

3. Door jamb sealing according to claim 1 or 2 characterized in that the sealing element (11) as soft seal consists of one or several sealing cords.

4. Door jamb sealing according to claim 1 or 2 characterized in that the diaphragm sealing plate (12) at its free end is pressed against the one-part brick protection strip (8) and the oven quoin brickwork (14) by an additional active thrust element (13)/(19).

5. Door jamb sealing according to claim 4 characterized in that the additional thrust element consists of a circumferential or divided flexible tube or tubes (13).

6. Door jamb sealing according to claim 4 characterized in that each thrust element consists of a spring-loaded thrust pin (19) which is arranged in a through-bore provided in the door jamb (6) and whose thrust force is adjustable from the outside.

7. Door jamb sealing according to claim 1 characterized in that a continuous wall protection plate (3) is arranged over the entire height of the chamber with this plate being provided with lateral supporting cams (5) engaging behind counter-cams (7) located on the door jamb (6) and that the wall protection plates (3) and door jambs (6) form a tight joint by the interaction of the external fastening lugs (4).

## Revendications

1. Etanchéisation des cadres de porte de fours à coke à chambres horizontales avec des supports d'ancrage placés verticalement devant les côtés de tête et permettant d'appuyer les plaques de protection murale aménagées derrière, les extrémités latérales des plaques de protection murale s'étendant jusque derrière le cadre du four entourant l'ouverture de la cellule et la surface du cadre du four du côté de tête étant rendue étanche par un élément d'étanchéisation vis-à-vis du murage de la tête du four ou par une bande de protection de la brique intermédiaire caractérisée par le fait que l'élément d'étanchéisation (11) est adapté à une plaque d' étanchéité périphérique à membrane élastique (12) laquelle est fixée au cadre du four (6) ou à la bande de protection de la brique (8) et que l'élément d'étan- chéisation (11) presse en faisant ressort contre la bande de protection de la brique (8) ou le murage de la tête du four (14) ou encore contre le cadre du four (6).

2. Etanchéisation des cadres de porte de fours selon la revendication 1 caractérisée par le fait que la plaque d'étanchéité à membrane (12) est vissée au cadre du four (6) ou à la bande de protection de la brique (8) à l'aide d'une barre plate (9).

3. Etanchéisation des cadres de porte de fours selon la revendication 1 ou 2 caractérisée par le fait que l'élément d'étanchéisation (11) faisant fonction de garniture molle est constitué par une ou plusieurs cordes de garniture.

4. Etanchéisation des cadres de porte de fours selon la revendication 1 ou 2 caractérisée par le fait que la plaque d'étanchéisation à membrane (12) est pressée à son extrémité libre avec un élément de pression actif supplémentaire (13)/(19) contre la bande de protection de la brique (8) qui est en une pièce ou contre le murage de la tête du four (14).

5. Etanchéisation des cadres de porte de fours selon la revendication 4 caractérisée par le fait que l'élément de pression supplémentaire est constitué par un tuyau (13) élastique périphérique ou en plusieurs parties.

6. Etanchéisation des cadres de porte de fours selon la revendication 4 caractérisée par le fait que chaque élément de pression est constitué par un poussoir de pression commandé par ressort (19) qui est placé dans un alésage de bout en bout du cadre du four (6) et dont la force de pression est réglable de l'extérieur.

7. Etanchéisation des cadres de porte de fours selon la revendication 1 caractérisée par le fait qu'une plaque de protection murale continue (3) qui prend avec des mentonnets d'appui latéraux (5) sur des mentonnets opposés (7) se trouvant derrière le cadre du four (6) est aménagée sur toute la hauteur du four et que les plaques de protection murale (3) et le cadre du four (6) constituent une liaison fixe en concourant avec des éclisses de fixation extérieures (4).
